# FASCICULE DE BREVET EUROPEEN

(11) **EP 1 064 632 B1**
(45) Date de publication et mention de la délivrance du brevet: **16.07.2003**
(21) Numéro de dépôt: 99909006.1
(22) Date de dépôt: 12.03.1999
(51) Int. Cl.: G08B 13/14

(54) **DETECTEUR ELECTRONIQUE DESTINE A L'IDENTIFICATION D'OBJETS AFIN D'EN EVITER LA PERTE, LE VOL OU LE DEPLACEMENT**
ELEKTRONISCHER DETEKTOR FÜR DIE IDENTIFIZIERUNG VON OBJEKTEN UM DEREN VERLUST, DIEBSTAHL ODER ENTFERNEN ZU VERHINDERN
ELECTRONIC SENSOR FOR IDENTIFYING OBJECTS TO PREVENT THEM FROM BEING LOST, STOLEN OR MOVED

(30) Priorité: 12.03.1998 FR 9803412
(43) Date de publication de la demande: 03.01.2001
(73) Titulaire: D.I.P.O. S.A., 34830 Clapiers (FR)
(72) Inventeur: Enea, Bruno, 34130 Mudaison (FR)
(74) Mandataire: Rhein, Alain
(86) Numéro de dépôt international: FR9900562
(87) Numéro de publication internationale: WO99046743

(56) Documents cités:
- DE-A- 3 618 416
- DE-C- 4 239 702
- US-A- 4 855 713
- US-A- 5 099 226
- US-A- 5 396 218
- US-A- 5 525 967
- US-A- 5 771 002

## Description

La présente invention a pour objet un détecteur électronique destiné notamment à la détection du vol, de la perte, ou du déplacement d'objets.

On connaît actuellement des dispositifs permettant de surveiller la présence d'objets dans une zone définie tels que celui décrit dans le document US5396218 qui comprend une carte maître et au moins une carte esclave ou transpondeur destinée à être logée dans l'objet à surveiller, adaptées pour échanger des informations entre elles par radiofréquences, laquelle carte maître qui forme le système central de contrôle comporte un circuit d'alarme qui est activé lorsque la carte esclave quitte le champ de protection.

Le document DE3618416 a pour objet un dispositif électronique destiné à la surveillance de bagages ou autres objets, comprenant une unité centrale électronique échangeant des informations codées avec des unités secondaires ou transpondeurs susceptibles d'être placés dans les objets à surveiller ou solidarisées à ces derniers, laquelle unité centrale est programmable en fonction du nombre d'unités secondaires, du niveau de réception, ou autres paramètres, et émet des signaux d'appel vers les unités secondaires qui répondent à l'unité centrale qui déclenchent, en fonction des signaux reçus, une alarme.

Toutefois, dans ces dispositifs les circuits électroniques des unités secondaires sont en permanence en activité, ce qui pose des problèmes de consommation d'énergie et donc d'autonomie notamment si l'on utilise des unités secondaires ou transpondeurs de petites dimensions avec des émissions de signaux à des fréquences élevées, supérieures à environ 400 Mghz, qui demandent une consommation en énergie importante pour obtenir une couverture homogène des émissions/réceptions dans un volume de plusieurs mètres de type sphérique ou en étoile. D'autre part ces dispositifs possèdent une alimentation intégrée qui ne peut être ni rechargée ni remplacée. En outre ces dispositifs obligent l'utilisateur à activer et à désactiver tous les transpondeurs s'il souhaite arrêter ou réactiver le système par exemple lorsqu'il se trouve dans son lieu de travail ou son domicile ou autre lieu ne nécessitant pas de protection, ce qui est contraignant sachant que cette intervention doit être effectuée plusieurs fois par jour.

D'autre part ces dispositifs ne prévoient pas de signalement lorsqu'une unité surnuméraire de même codage est introduite dans le champ de protection du dispositif à des fins de substitution malveillante d'une unité secondaire protégée.

Un des problèmes à résoudre est donc la réalisation d'un dispositif de détection d'objets utilisant des transpondeurs de petites dimensions capable de couvrir efficacement un volume défini avec des échanges d'informations entre les transpondeurs et l'unité centrale dans une bande de fréquence élevée.

La présente invention a pour but de remédier à ces inconvénients en proposant un dispositif de détection d'objets au moyen de transpondeurs de petites dimensions offrant une autonomie importante d'utilisation et permettant un étalonnage et un fonctionnement aisé du dispositif et assurant une bonne sécurité de fonctionnement.

Le détecteur électronique d'objets selon l'invention est du type comprenant une unité centrale électronique échangeant des informations codées par radiofréquence avec au moins un transpondeur, associé à un objet à surveiller en vue de vérifier sa présence dans un volume défini et émettant une alarme lorsque ledit transpondeur n'est plus présent dans le volume de surveillance caractérisé en ce que le transpondeur est mis automatiquement en état de sommeil en dehors des phases actives du transpondeur et en ce que l'unité centrale correspond de manière sélective avec ledit transpondeur.

Une phase active correspond à un état actif de réception et de traitement d'un signal envoyé par l'unité centrale et, éventuellement, un état actif d'émission d'un message en réponse audit signal. Le signal envoyé par l'unité centrale peut être un signal de demande de présence et le signal de réponse envoyé par le transpondeur un message codé de confirmation de présence du transpondeur dans le volume à surveiller.

Le rapport entre la durée d'une phase active et le temps de cycle de fonctionnement sera très faible et, de préférence, inférieur à 10 %, de manière à conférer aux transpondeurs une grande autonomie d'énergie.

L'unité centrale est constitué d'un circuit d'émission/réception, d'une interface comprenant une mémoire tampon permettant la liaison radiofréquence de l'unité centrale avec plusieurs transpondeurs, d'un microcontrôleur et des mémoires contenant les algorithmes, sous forme de programmes informatiques, des différents modes de fonctionnement du détecteur.

Les transpondeurs comprennent dans un premier mode de réalisation un microcontrôleur et des mémoires, un circuit d'émission/réception et une interface comprenant une mémoire tampon permettant la liaison avec plusieurs contrôleurs.

Les transpondeurs comprennent dans un deuxième mode de réalisation un circuit d'émission/réception et une mémoire intelligente apte, lors d'une réception d'une impulsion envoyée par l'unité centrale, à envoyer via ledit circuit d'émission/reception une information codée contenue dans sa mémoire à l'unité centrale.

Conformément à l'invention le détecteur électronique comporte:
- un mode étalonnage dans lequel l'unité centrale détecte les transpondeurs qui se trouvent dans son volume de surveillance et les identifie dans sa mémoire parmi les transpondeurs qui y sont référencés
- un mode protection dans lequel l'unité centrale questionne successivement en boucle les transpondeurs référencés et identifiés dans sa mémoire et émet une alarme si l'un desdits transpondeurs ne répond pas, et
- un mode détection dans lequel l'unité centrale questionne successivement en boucle les transpondeurs référencés et déclenche une alarme dès que l'un desdits transpondeurs répond et ce, par exemple, jusqu'à intervention de l'utilisateur ou jusqu'à ce que l'unité centrale ait détecté tous lesdits transpondeurs.

Le détecteur selon la présente invention peut en outre comporter un mode d'initialisation destiné à introduire de nouveaux transpondeurs et donc à modifier la mémoire de référencement des transpondeurs. Ce mode utilise le temps prévu en début de trame d'interrogation des transpondeurs pour initialiser le nouveau transpondeur et le référencer en mémoire en vue de son identification et de sa surveillance, les autres transpondeurs référencés et identifiés étant, dans ce mode, et à cet espace temps en veille.

Le détecteur selon l'invention peut également comporter un mode d'effacement de la mémoire des transpondeurs que l'utilisateur ne souhaite pas conserver.

L'unité centrale peut comporter avantageusement des moyens tels que des témoins lumineux ou un écran d'affichage alpha-numérique permettant d'informer l'utilisateur à chaque mode de fonctionnement du détecteur, par exemple dans le cas de l'introduction d'un nouveau transpondeur, lui confirmant que celui-ci a bien été référencé dans la mémoire de l'unité centrale, puis identifié pour être surveillé.

Toujours conformément à l'invention les transpondeurs sont aptes à être intégrés chacun dans un objet à surveiller ou se présentent chacun sous la forme d'une étiquette électronique solidarisable audit objet et chaque transpondeur est alimenté en énergie de manière autonome ou par l'unité centrale.

Les avantages et les caractéristiques de la présente invention ressortiront plus clairement de la description qui suit et qui se rapporte au dessin annexé, lequel en représente plusieurs modes de réalisation non limitatifs.
- la figure 1 est une représentation schématique du dispositif selon l'invention.
- la figure 2 représente le schéma fonctionnel de l'unité centrale et d'un transpondeur.
- la figure 3a représente l'état des registres de la mémoire de l'unité centrale pour un cas particulier de fonctionnement du dispositif selon l'invention.
- la figure 3b représente le diagramme temporel en mode protection du dispositif selon l'invention.
- la figure 4a représente un algorithme du mode initialisation
- la figure 4b représente un algorithme du mode protection
- la figure 4c représente un algorithme du mode détection
- la figure 4d représente un algorithme du mode effacement des mémoires
- la figure 4e représente un algorithme du mode étalonnage.

Si on se réfère à la figure 1 on peut voir qu'un dispositif de détection d'objets selon l'invention comprend une unité centrale 1 échangeant des informations 10 avec des transpondeurs 11 associés chacun à un objet, non représenté, aux fins de contrôler leur présence dans un volume définie 12.

L'unité centrale 1 gère ainsi les communications de vérification de présence des transpondeurs 11 dans le volume de surveillance 12 et, en cas d'absence de l'un d'entre eux, déclenche une alarme sonore 13.

On peut voir sur la figure 2 qu'une unité centrale 1 comporte un circuit d'émission/réception 20, relié à une antenne 21, connecté à une interface 20' permettant la liaison avec plusieurs transpondeurs 11, et un microcontrôleur 22 connecté d'une part à l'interface 20 et d'autre part à une mémoire morte 23 contenant le programme informatique intégrant les algorithmes des différents modes de fonctionnement (visibles sur les figures 4a à 4e) du dispositif, et à une mémoires vive 23' destinée à contenir des paramètres inhérents aux transpondeurs 11, un buzzer 24 pour l'émission de l'alarme sonore 13 et une ou plusieurs LED 25 pour l'émission d'un signal d'alarme lumineux permettant de donner à l'utilisateur des informations sur le fonctionnement du dispositif.

Chaque transpondeur 11 est constitué d'un microcontrôleur 30 relié à circuit d'émission/réception 31, connecté à une antenne 32, et à des mémoires 33, contenant les caractéristiques du transpondeur 11 et notamment des informations codées destinées à être envoyées à l'unité centrale à sa demande, et deux compteurs d'unité de temps 34,34'.

L'émetteur des circuits d'émission/réception 20,31 comprend, non représentés, une entrée de données numériques et un circuit d'émission destiné à émettre de préférence des informations numériques, dans une gamme de fréquence supérieure à environ 400 Mghz, à des distances de l'ordre de plusieurs mètres et notamment de 1 à environ 120m. Le récepteur quant à lui peut utiliser une structure de type superhétérodyne avec deux mélangeurs permettant la récupération des informations provenant de l'unité centrale soit sous forme analogique soit sous forme numérique. Il peut également être adapté pour émettre un signal de détection de porteuse indiquant qu'une réception va s'effectuer.

Le détecteur selon l'invention fonctionne sous trois modes de fonctionnement principaux selectionnables à partir de l'unité centrale 1:
- un mode étalonnage dans lequel l'unité centrale questionne successivement suivant une certaine base de temps tous les transpondeurs 11 référencés dans sa mémoire 23, et mémorise à chaque transpondeur questionné et référencé une information, par exemple sous la forme d'un bit d'activité mis à "1", comme on peut le voir sur la figure 3, signifiant la présence du transpondeur 11 dans le volume 12 à surveiller. On peut voir également sur cette figure que seuls les transpondeurs TR1,TR2,TR4 et TR7 ont leur bit d'activité à "1". L'utilisateur vérifiera la bonne marche et le résultat de l'étalonnage grâce aux LED 25. Les transpondeurs 11 sélectionnés resteront en mémoire tant que l'on n'aura pas effectué un autre mode étalonnage,
- un mode protection dans lequel l'unité centrale 1 questionne successivement, dans l'ordre de mémorisation des transpondeurs 11 référencés dans sa mémoire 23 et suivant une certaine base de temps, les transpondeurs 11, où seuls parmi les transpondeurs TR1,TR2,TR4, et TR7 référencés, comme on peut le voir sur la figure 3a, les transpondeurs TR1,TR2,TR4 et TR7 qui possèdent un bit d'activité à "1" sont questionnés, et déclenche l'alarme 13 si l'un des transpondeur dont le bit d'activité est à "1" ne répond pas par l'émission d'un code déterminé, signifiant sa sortie du volume de surveillance 12,
- un mode détection dans lequel l'unité centrale 1 questionne selon le même principe que décrit précédemment tous les transpondeurs référencés et déclenche l'alarme 13 à chaque réponse d'un transpondeur et l'élimine de la boucle d'interrogation, ceci jusqu'à l'intervention de l'utilisateur ou lorsque la détection de tous les transpondeurs référencés a été effectuée,
et deux modes de paramétrage, un mode d'initialisation et un mode d'effacement des mémoires.

Le mode détection permet ainsi de localiser un objet perdu et d'éviter tout risque d'introduction d'un transpondeur 11 surnuméraire à des fins de substitution malveillante ou de piratage d'un transpondeur référencé et étalonné de même codage.

Si on se réfère à la figure 3b on peut voir un cycle de fonctionnement du dispositif dans le mode protection où par souci de simplicité et de compréhension le temps est découpé en secondes et 10^{ème} de secondes. Lors de l'enclenchement du mode protection, l'unité centrale 11 envoi une impulsion en 40 qui déclenche simultanément les compteurs de temps 34 de chaque transpondeurs TR1,TR2,TR4,TR7, puis chaque compteur de temps, après une durée déterminée et différente d'un transpondeur à l'autre, va mettre en état actif, en 41, de réception du signal de demande de présence envoyé par l'unité centrale 1 le transpondeur TR1,TR2,TR4 ou TR7 correspondant qui, s'il est questionné durant son temps de réveil par l'unité centrale, lui répond par l'envoi d'un message codé 42 signifiant sa présence dans le volume de surveillance. Puis ce transpondeur est alors automatiquement mis en sommeil pendant une certaine durée 43 au moyen du deuxième compteur d'unité de temps 34'. En fin de période de sommeil, les transpondeurs réactivent leur compteur 34 à réception d'une impulsion 44 de l'unité centrale 1, puis se réveille en fin de comptage du compteur et, s'ils reçoivent pendant leur temps de réveil une impulsion 46 de l'unité centrale 1 lui envoi en retour un message codé 42 significatif de leur présence. On peut voir ainsi sur la figure 3b qu'après le réveil simultané de tous les transpondeurs TR1,TR2,TR4 et TR7 par l'envoi d'une impulsion 40 par l'unité centrale 1 le transpondeur TR4 est réveillé en dernier mais est questionné en premier par l'unité centrale 1 et émet alors en réponse à cette dernière un code d'identification 42 puis c'est le transpondeur TR4 qui est sollicité par l'unité centrale pour justifier de sa présence, puis successivement les transpondeur TR2 et TR1.

On peut voir également sur la figure 3B la présence du mode initialisation 47 en début de trame, au cours duquel tous les transpondeurs référencés sont état de veille, destiné à permettre l'introduction de nouveaux transpondeurs dans la mémoire 23' de l'unité centrale 1.

Les transpondeurs peuvent être intégrés à un objet à protéger tel qu'une carte à puce destinée à des applications bancaires en respectant les contraintes de surface et d'épaisseur, ou peuvent par exemple se présenter sous la forme d'une étiquette électronique indépendante solidarisable, par exemple par collage, à l'objet à protéger.

Pour une plus grande sécurité du dispositif, les communications entre l'unité centrale et les transpondeurs seront cryptées.

On notera qu'un compteur d'absence peut être mis en place pour que l'unité centrale ne déclenche son alarme qu'au bout de n absences, évitant ainsi les alarmes intempestives.

L'unité centrale peut être intégrée dans un appareil du type téléphone portable ou autre et être en conséquence alimentée par la batterie de ce dernier.

## Revendications

1. Détecteur électronique destiné notamment à la détection du vol ou de la perte d'objets du type comprenant une unité centrale électronique (1) échangeant des informations codées par radiofréquence avec au moins un transpondeur (11), associé à un objet à surveiller en vue de vérifier sa présence dans un volume défini (12) et émettant une alarme (13) lorsque ledit transpondeur (11) n'est plus présent dans le volume de surveillance (12) **caractérisé en ce que** ledit transpondeur (11) est mis automatiquement en état de sommeil en dehors des phases actives dudit transpondeur (11) et **en ce que** l'unité centrale (1) correspond de manière sélective avec ledit transpondeur.

2. Détecteur selon la revendication 1 **caractérisé en ce qu'**il comporte:
- un mode étalonnage dans lequel l'unité centrale (1) détecte les transpondeurs (TR1,TR2,TR4,TR7) qui se trouvent dans son volume de surveillance (12) et les identifie dans sa mémoire parmi les transpondeurs (11) qui y sont référencés
- un mode protection dans lequel l'unité centrale (1) questionne successivement en boucle les transpondeurs référencés et identifiés (TR1,TR2,TR4,TR7) dans sa mémoire (23') et émet une alarme (13) si l'un desdits transpondeurs (11) ne répond pas, et
- un mode détection dans lequel l'unité centrale (1) questionne successivement en boucle les transpondeurs (11) référencés et déclenche une alarme (13) dès que l'un desdits transpondeurs répond.

3. Détecteur selon la revendication 2 **caractérisé en ce qu'**il comporte en outre un mode d'initialisation destiné à introduire de nouveaux transpondeurs, en utilisant le temps prévue en début de trame d'interrogation des transpondeurs (11) pour initialiser le nouveau transpondeur et le référencer en mémoire en vue de son identification et de sa surveillance, les autres transpondeurs (11) référencés et identifiés étant, dans ce mode, et à cet espace temps en veille.

4. Détecteur selon l'une quelconque des revendications précédentes **caractérisé en ce qu'**il comprend des moyens (25) permettant d'informer l'utilisateur à chaque mode de fonctionnement du détecteur.

5. Détecteur selon l'une quelconque des revendications précédentes **caractérisé en ce que** les transpondeurs (11) comprennent un microcontroleur (22) et des mémoires (23,23') et un circuit d'émission/réception (20).

6. Détecteur selon l'une quelconque des revendications 1 à 4 **caractérisé en ce que** les transpondeurs (11) comprennent un circuit d'émission/réception (20) et une mémoire intelligente apte, lors d'une réception d'une impulsion envoyée par l'unité centrale, à envoyer via ledit circuit d'émission/reception une information codée contenue dans sa mémoire à l'unité centrale (1).

7. Détecteur selon l'une quelconque des revendications précédentes **caractérisé en ce que** les transpondeurs (11) sont aptes à être intégrés chacun dans un objet à surveiller ou se présentent chacun sous la forme d'une étiquette électronique solidarisable audit objet et **en ce que** chaque transpondeur (11) est alimenté en énergie de manière autonome ou par l'unité centrale.

8. Détecteur selon l'une quelconque des revendications précédentes **caractérisé en ce que** les communications entre l'unité centrale (1) et les transpondeurs (11) sont cryptées.

9. Détecteur selon l'une quelconque des revendications précédentes **caractérisé en ce qu'**il comprend un compteur d'absence de manière que l'unité centrale ne déclenche son alarme (13) qu'au bout de n absences.

## Patentansprüche

1. Elektronischer Detektor, insbesondere bestimmt für die Feststellung des Diebstahls oder des Verlustes von Gegenständen, der Art umfassend eine zentrale elektronische Einheit (1), die durch Radiofrequenz kodierte Informationen mit wenigstens einem Transponder (11) austauscht, der einem zu überwachenden Gegenstand zugeordnet ist, um sein Vorhandensein in einem bestimmten Volumen (12) zu überprüfen, und der einen Alarm (13) aussendet, wenn der besagte Transponder (11) nicht mehr im Überwachungsvolumen (12) vorhanden ist, **dadurch gekennzeichnet, daß** der besagte Transponder (11) abgesehen von den aktiven Phasen des besagten Transponders (11) automatisch in Stand-By gestellt wird, und daß die zentrale Einheit (1) wahlweise mit dem besagten Transponder korrespondiert.

2. Detektor nach Anspruch 1, **dadurch gekennzeichnet, daß** er folgendes umfaßt:
- eine Eichungsbetriebsweise, bei der die zentrale Einheit (1) die Transponder (TR1, TR2, TR4, TR7) detektiert, die sich in seinem Überwachungsvolumen (12) befinden und sie in ihrem Speicher unter den Transpondern (11), die dort eingetragen sind, identifiziert,
- eine Schutzbetriebsweise, bei der die zentrale Einheit (1) die in ihrem Speicher (23') eingetragenen und identifizierten Transponder (TR1, TR2, TR4, TR7) in Kreislauf nacheinander abfragt und einen Alarm (13) auslöst, wenn einer der besagten Transponder (11) nicht antwortet, und
- eine Detektionsbetriebsweise, bei der die zentrale Einheit (1) die eingetragenen Transponder (11) in Kreislauf nacheinander abfragt und einen Alarm (13) auslöst, sobald einer der besagten Transponder antwortet.

3. Detektor nach Anspruch 2, **dadurch gekennzeichnet, daß** er außerdem eine Initialisierungsbetriebsweise umfaßt, vorgesehen, neue Transponder einzutragen, indem die Zeit, die zu Beginn der Abfragezeit der Transponder (11) vorgesehen ist, benutzt wird, um den neuen Transponder zu initialisieren und ihn angesichts seiner Identifikation und seiner Überwachung in den Speicher einzutragen, wobei bei dieser Betriebsweise und in diesem Zeitraum die anderen eingetragenen und identifizierten Transponder (11) in Stand-By sind.

4. Detektor nach irgendeinem der vorgehenden Ansprüche, **dadurch gekennzeichnet, daß** er Mittel (25) umfaßt, erlaubend, den Benutzer bei jeder Betriebsart des Detektors zu informieren.

5. Detektor nach irgendeinem der vorgehenden Ansprüche, **dadurch gekennzeichnet, daß** die Transponder (11) einen Mikrokontroller (22) und Speicher (23, 23') sowie einen Sende/Empfangkreis (20) umfassen.

6. Detektor nach irgendeinem der Ansprüche 1 bis 4, **dadurch gekennzeichnet, daß** die Transponder (11) einen Sende/Empfangkreis (20) und einen intelligenten Speicher umfassen, geeignet, bei dem Empfang eines Impulses, der von der zentralen Einheit gesendet wurde, der zentralen Einheit (1) über den besagten Sende/Empfangkreis eine kodierte Information zu senden, die in seinem Speicher enthalten ist.

7. Detektor nach irgendeinem der vorgehenden Ansprüche, **dadurch gekennzeichnet, daß** die Transponder (11) geeignet sind, jeweils in einen zu überwachenden Gegenstand integriert zu werden oder jeweils als ein elektronisches Zettel ausgestaltet sind, das fest mit dem besagten Gegenstand verbunden werden kann, sowie dadurch, daß jeder Transponder (11) unabhängig oder durch die zentrale Einheit mit Energie versorgt wird.

8. Detektor nach irgendeinem der vorgehenden Ansprüche, **dadurch gekennzeichnet, daß** die Kommunikationen zwischen der zentralen Einheit (1) und den Transpondern (11) verschüsselt sind.

9. Detektor nach irgendeinem der vorgehenden Ansprüche, **dadurch gekennzeichnet, daß** er einen Abwesenheitszähler umfaßt, so daß die zentrale Einheit ihren Alarm (13) nur am Ende einer n - Abwesenheitsanzahl auslöst.

## Claims

1. Electronic sensor, in particular aimed at detecting the theft or the loss of objects, of the type including an electronic central unit (1) exchanging coded data by radio-frequency with at least one transponder (11) associated with an object to be monitored, with a view to checking its presence within a defined volume (12) and transmitting an alarm (13) when said transponder (11) is no longer present within the volume to be monitored (12), **characterised in that** said transponder (11) is automatically put in stand-by, except in the active phases of said transponder (11), and **in that** the central unit (1) selectively corresponds with said transponder.

2. Sensor according to claim 1, **characterised in that** it includes :
- a calibration mode in which the central unit (1) detects the transponders (TR1, TR2, TR4, TR7) that are present within its volume to be monitored (12) and identifies them in its memory among the transponders (11) referenced in it,
- a protection mode in which the central unit (1) successively interrogates in a loop the transponders (TR1, TR2, TR4, TR7) referenced and identified in its memory (23') and sends an alarm (13) when one of said transponders (11) does not answer, and
- a detection mode in which the central unit (1) successively interrogates in a loop the referenced transponders (11) and sends an alarm (13) as soon as one of said transponders answers.

3. Sensor according to claim 2, **characterised in that** it includes, in addition, an initialisation mode for inserting new transponders by using the time provided for at the beginning of the period of interrogation of the transponders (11) to initialise the new transponder and to reference it in the memory, with a view to identifying it and to monitoring it, the other referenced and identified transponders (11) being, in this mode and during this period of time, in stand-by.

4. Sensor according to any of the preceding claims, **characterised in that** it includes means (25) allowing informing the user in each operation mode of the sensor.

5. Sensor according to any of the preceding claims, **characterised in that** the transponders (11) include a microcontroller (22) and memories (23, 23') and a transmission/reception circuit (20).

6. Sensor according to any of claims 1 to 4, **characterised in that** the transponders (11) include a transmission/reception circuit (20) and an intelligent memory capable, when receiving an impulse sent by the central unit, of sending via said transmission/reception circuit coded data contained in its memory to the central unit (1).

7. Sensor according to any of the preceding claims, **characterised in that** the transponders (11) are capable of being integrated each into an object to be monitored or are in the form of an electronic label that can be made integral with said object and **in that** each transponder (11) is supplied with energy in an autonomous way or by the central unit.

8. Sensor according to any of the preceding claims, **characterised in that** the communications between the central unit (1) and the transponders (11) are encrypted.

9. Sensor according to any of the preceding claims, **characterised in that** it includes an absence meter, so that the central unit triggers an alarm (13) only after n absences.
